# EUROPÄISCHE PATENTSCHRIFT

(11) **EP 0 958 927 B1**
(45) Veröffentlichungstag und Bekanntmachung des Hinweises auf die Patenterteilung: **29.10.2003**
(21) Anmeldenummer: 98107375.2
(22) Anmeldetag: 23.04.1998
(51) Int. Cl.: B41J 3/407, B41J 35/28

(54) **Banddruckgerät und Bandkassette**
Tape printing apparatus and tape cassette
Dispositif d'impression de ruban et cassette à ruban

(43) Veröffentlichungstag der Anmeldung: 24.11.1999
(73) Patentinhaber: ESSELTE N.V., 9100 St. Niklaas (BE)
(72) Erfinder: Cockerill, Sam, Harston, Cambridge CD2 5QL (GB); Dunn, Anthony Roy, Royston, Hertfordshire SG8 7EJ (GB)
(74) Vertreter: Wolff, Felix, Dr.

(56) Entgegenhaltungen:
- EP-A- 0 512 168
- EP-A- 0 773 110
- US-A- 5 374 132

## Beschreibung

Die vorliegende Erfindung bezieht sich auf Banddruckgeräte und befaßt sich insbesondere mit einer Bandkassette zur Verwendung darin.

Banddruckgeräte des allgemeinen Typs, mit dem sich die vorliegende Erfindung befaßt, sind bekannt. Sie arbeiten mit einem Bandvorrat, der zur Aufnahme eines Bildes eingerichtet ist, und Mitteln zur Übertragung des Bildes auf das Band. In einem bekannten Gerät ist ein Bandhalterungsgehäuse, das einen Vorrat des Bildempfangsbandes und einen Vorrat eines Bildübertragungsbandes bereitgestellt, wobei das Bildempfangsband und das Bildübertragungsband in Überlappung durch einen Druckbereich des Banddruckgerätes geführt werden. In der Druckzone wirkt ein Thermodruckkopf mit einer Druckwalze zusammen, um ein Bild vom Übertragungsband auf das Band zu übertragen. Ein Banddruckgerät, das mit einem Bandhalterungsgehäuse dieses Types arbeitet, wird z.B. in EP-A-0267890 (Varitronics, Inc.) beschrieben. In diesen Druckgeräten ist der Aufbau des zu bedruckenden Bandes im wesentlichen gleich. Das heißt, es umfasst eine obere Schicht zur Aufnahme eines Bildes, die mittels einer Klebstoffschicht an einer abziehbaren Rückseitenschicht befestigt ist.

Die obere Schicht kann entweder ein Bild auf ihrer oberen Oberfläche aufnehmen, wobei ihre untere Oberfläche durch eine Klebstoffschicht an der ablösbaren Rückseitenschicht befestigt ist, oder alternativ kann die obere Schicht transparent sein und ein Bild auf einer ihrer Flächen aüfnehmen, das als Spiegelbild gedruckt wird, so daß es richtig herum durch die andere Oberfläche des Bandes gesehen wird. In diesem Fall kann eine doppelseitige Klebeschicht auf die obere Schicht aufgebracht werden, wobei die doppelseitige Klebeschicht eine abziehbare Rückseitenschicht hat. Diese letztere Anordnung wird zum Beispiel in EP-A-0322918 (Brother Kogyo KK) beschrieben.

In einem anderen Typ von Druckgerät, wie er in EP-A-0573187 beschrieben wird, sind zwei getrennte Bandhalterungsgehäuse vorgesehen, eines enthält Bildempfangsband und das andere enthält ein Bildübertragungsfarbband.

Bei allen derartigen Druckgeräten ist es wünschenswert, daß sie in der Lage sind, mit Bildempfangsbändern unterschiedlicher Breite betrieben zu werden. Dazu sollte das Gerät eine Möglichkeit zur Identifikation der Breite des Bandes innerhalb des Bandhalterungsgehäuses aufweisen, so daß Drucken korrekt ausgeführt oder unterbunden werden kann, wenn ein unkorrektes Band eingesetzt worden ist. Wenn zum Beispiel Band einer geringeren Breite benutzt wird, sollte das Drucken auf die Fläche des Bandes geringerer Breite begrenzt sein, und sollte sich nicht auf eine für breite Bänder geeignete Breite erstrecken.

Es wurden verschiedene Vorschläge gemacht, die Breite eines Bandes innerhalb eines Bandhalterungsgehäuses zu identifizieren. Im US-Patent Nr. 5078523 (Varitronics, Inc.) wird eine elektrische Fühleranordnung benutzt, die auf unterschiedliche Widerstandswerte empfindlich ist. Jedes Bandhalterungsgehäuse enthält ein Band bestimmter Breite und hat einen Widerstand eines bestimmten Widerstandswertes, der dieser Breite zugeordnet ist. Beim Einsetzen des Bandhalterungsgehäuses in das Druckgerät wird der Widerstandswert gefühlt und die Breite des Bandes innerhalb des Bandhalterungsgehäuses wird dabei identifiziert.

In EP-A-0497352 (Casio) sind Bandhalterungsgehäuse unterschiedlicher Breite derart eingerichtet, daß unterschiedliche Mikroschalter betätigt werden, wenn das Bandhalterungsgehäuse in das Druckgerät eingesetzt ist. Somit wird die Breite des Bandes durch eine Variation in der äußeren Form der Bandhalterungsgehäuse identifiziert.

In EP-A-0526078 (Brother) wechselwirkt die Form eines Bandhalterungsgehäuses mit einem optischen Sensor, um die Breite des Bandes darin zu identifizieren.

In EP-A-0234304 ist ein Diskriminationsschalter vorgesehen, um unter unterschiedlichen Farben eines Farbbandes zu unterscheiden. Der Diskriminationsschalter wird nur aktiviert, wenn ein Mehrfarbfarbband in einer Kassette enthalten ist.

EP-A-0634274 offenbart ein Banddruckgerät des Typs, mit dem sich die vorliegende Erfindung befaßt. Auf dem Boden des Kassettenaufnahmeraums, in dem das Bandhalterungsgehäuse aufgenommen ist, ist ein Schiebeschalter angeordnet, der die Steuerung des Banddruckgeräts über den Typ des eingelegten Bandhalterungsgehäuses informiert, im speziellen über die Breite des Bildempfangsbandes. Da das Bandhalterungsgehäuse nur eingesetzt werden kann, wenn der Schiebeschalter in einer dem Bandhalterungsgehäuse entsprechenden (und es identifizierenden) Position ist, muß der Benutzer den Schiebeschalter in die geeignete Position verbringen, bevor er die Kassette einsetzen kann, da sie anderenfalls nicht in den Kassettenaufnahmeraum paßt. Eine ähnliche Anordnung ist in GB-A-2309938 offenbart, nach der der Schiebeschalter identifizieren kann, ob das Bandhalterungsgehäuse ein Thermodirektdruckband öder ein Band für Thermotransferdruck enthält. Die Steuerung des Banddruckgeräts kann somit die geeigneten Einstellungen für die Druckkopfenergie setzen.

Ein Nachteil der in den zwei letztgenannten Dokumenten beschriebenen Kassetten ist, daß der Benutzer den Schiebeschalter manuell in die geeignete Position verschieben muß, bevor er das Bandhalterungsgehäuse einsetzen kann.

EP-A-0 773 110 offenbart einen satz von mindestens zwei Kassetten die unterschiedliche Zusammen Wirkungsmittel aufweisen. Bei der Verbindung mit einem Druckgerät ist mittels einer Schalters die Einstellung der passenden Parameter gesichert.

Es ist Aufgabe der vorliegenden Erfindung, den Betrieb von Banddruckgeräten des Typs, der einen Schiebeschalter zur Identifizierung des Typs des Bandhalterungsgehäuses in dem zugeordneten Aufnahmeabschnitt aufweist, leichter zu machen.

Nach der vorliegenden Erfindung wird eine Kombination bereitgestellt aus einem Druckgerät und einem Bandhalterungsgehäuse, das ein bedruckbares Band enthält, wobei das Druckgerät einen Bereich zur Aufnahme des Bandhalterungsgehäuses und einen Schiebeschalter in dem Bereich aufweist, wobei der Schiebeschalter zwischen zumindest einer ersten und einer zweiten Position bewegbar ist, und das Bandhalterungsgehäuse von einem ersten Typ und mit einem Rezeß versehen ist, der derart angeordnet ist, daß das Bandhalterungsgehäuse ohne Beeinfiussung durch den Schalter in den Bereich einsetzbar ist, wenn der Schalter in der ersten Position ist, dadurch gekennzeichnet, daß das Bandhalterungsgehäuse des ersten Typs mit einer Einrichtung ausgestattet ist, die derart angeordnet ist, daß der Schalter während des Einsetzens des Bandhalterungsgehäuses in den Bereich in die erste Position verbracht wird, wenn sich der Schalter ursprünglich in der zweiten Position befindet.

Das Bandhalterungsgehäuse des ersten Typs ist somit mit einer Einrichtung ausgestattet, die - während des Einsetzens des Gehäuses in den Aufnahmebereich des Druckgeräts - wenn nötig, den Schalter in die erste Position verschiebt, dh. wenn der Schalter noch nicht in der ersten Position ist. Sollte das Gegenteil der Fall sein, dh. der Schalter ist schon in der ersten Position, treten die Einrichtung und der Schalter überhaupt nicht in Wechselwirkung; somit wird dann der Schalter in einem Rezeß des Bandhalterungsgehäuses aufgenommen, wie es im Stand der Technik bekannt ist.

Der Vorteil der Erfindung ist somit, daß der Benutzer den Schiebeschalter nicht manuell in die richtige Position verbringen muß, da dieses selbsttätig während des Einsetzens des Bandhalterungsgehäuses durchgeführt wir. Die Erfindung kann in Bandkassetten verwendet werden, die in bereits im Markt erhältlichen Druckgeräten benutzbar sind.

Weiterhin wird ein Bandhalterungsgehäuse eines zweiten Typs, der ein Band eines zweiten Typs enthält, welcher sich von dem Typ des Bandes im Bandhalterungsgehäuse des ersten Typs unterscheidet, vorgeschlagen. Das Bandhalterungsgehäuse des zweiten Typs ist mit einem Rezeß versehen, der derart angeordnet ist, daß das Bandhalterungsgehäuse ohne Beeinflussung durch den Schalter in den Bereich einsetzbar ist, wenn der Schalter in der zweiten Position ist, und das Bandhalterungsgehäuse des zweiten Typs ist mit einer Einrichtung ausgestattet, die derart angeordnet ist, daß der Schalter während des Einsetzens des Bandhalterungsgehäuses des zweiten Typs in den Bereich in die zweite Position verbracht wird, wenn sich der Schalter ursprünglich in der ersten Position befindet.

Somit ist das Bandhalterungsgehäuse des zweiten Typs ähnlich dem Bandhalterungsgehäuse des ersten Typs, aber symmetrisch dazu im Hinblick darauf, daß es den Schalter von der ersten Position in die zweite Position verbringt, wenn nötig.

Die jeweiligen Bänder in den Bandhalterungsgehäusen des ersten und zweiten Typs können unterschiedliche Breiten aufweisen. Alternativ oder zusätzlich können sie aus unterschiedlichen Materialien sein (Thermodirektdruckmaterial oder Thermotransfermaterial, wie in GB-A-2309938 erwähnt), die unterschiedliche Druckkopfenergien aufweisen. Alternativ kann der erste Typ des Bandes Laminationsmaterial sein, das von oben nach unten bedruckt wird (invertiert oder gespiegelt), und der zweite Typ wird direkt bedruckt. Eine Unterscheidung zwischen diesen zwei Typen von Band wird in EP-A-0555888 beschrieben.

Nach einem zweiten Gesichtspunkt der Erfindung ist ein Bandhalterungsgehäuse bereitgestellt, das ein bedruckbares Band enthält, zur Verwendung in einem Druckgerät, wobei das Druckgerät einen Bereich zur Aufnahme des Bandhalterungsgehäuses und einen Schiebeschalter in dem Bereich aufweist, wobei der Schiebeschalter zumindest zwischen einer ersten und einer zweiten Position verschiebbar ist, und das Bandhalterungsgehäuse von einem ersten Typ und mit einem Rezeß ausgestattet ist, der so angeordnet ist, daß das Bandhalterungsgehäuse ohne Beeinflussung durch den Schalter aufnehmbar ist, wenn der Schalter in der ersten Position ist, dadurch gekennzeichnet, daß das Bandhalterungsgehäuse des ersten Typs mit einer Einrichtung ausgestattet ist, die derart angeordnet ist, daß der Schalter während des Einsetzens des Bandhalterungsgehäuses in den Bereich in die erste Position verbracht wird, wenn der Schalter ursprünglich in der zweiten Position ist.

Zum besseren Verständnis der vorliegenden Erfindung und zur Darstellung, wie sie in Wirkung gesetzt werden kann, wird als Beispiel auf die anliegenden Zeichnungen verwiesen, in denen
Figur 1 in schematischer Ansicht ein Druckgerät mit einer darin eingesetzten Kassette zeigt;
Figuren 2 und 3 Teilschnitte entlang der Linie II-II sind, die einen Bandbreitenauswahlschalter illustrieren.

Figur 1 zeigt eine Ansicht eines Kassettenaufnahmeraums eines Druckgeräts. Der Kassettenaufnahmeraum wird durch die gepunktete Linie 2 dargestellt. Der Kassettenaufnahmeraum umfaßt einen Thermodruckkopf 4 und eine Druckwalze 6, die zusammenarbeiten, um einen Druckort P in bekannter Art zu definieren. Der Druckkopf 4 ist um einen Schwenkpunkt 8 schwenkbar, so daß er zum Drucken in Kontakt mit der Druckwalze 6 gebracht werden kann und von der Druckwalze fortbewegt werden kann, um eine Kassette herausnehmen und ersetzen zu können. Eine in den Kassettenaufnahmeraum 2 eingesetzte Kassette ist allgemein durch das Bezugszeichen 10 wiedergegeben. Die Kassette enthält eine Vorratsspule 12 mit Bildempfangsband 14, das eine Bildempfangsschicht umfaßt, die durch eine Klebstoffschicht mit einer Rückseitenschicht verbunden ist. Das Bildempfangsband 14 wird durch einen Führungsmechanismus (der nicht gezeigt ist) durch die Kassette geführt, aus der Kassette hinaus zu einem Auslaß O, an dem Druckort P vorbei zu einem Schneideort C. Die Kassette 10 hat außerdem eine Farbbandvorratsspule 16 und eine Farbbandaufwickelspule 18. Das Farbband 20 wird von der Farbbandvorratsspule 16 durch den Druckort P geführt und wird von der Farbbandaufwicketspule 18 aufgenommen. Das Bildempfangsband 14 durchläuft in Überlagerung mit dem Farbband 20 den Druckort P, wobei seine Bildempfangsschicht in Kontakt mit dem Farbband ist.

In dem in Figur 1 illustrierten Druckgerät wird die Druckwalze 6 angetrieben, so daß sie rotiert, um während des Druckens das Bildempfangsband 14 entlang des Druckorts 14 zu führen. Auf diese Art wird Band bedruckt und von dem Druckort P zum Schneideort C gefördert. Der Abschnitt der Wand der Kassette 10, an dem der Schneideort C definiert ist, wird durch das Bezugszeichen 22 wiedergegeben. Ein Schlitz 24 ist in diesem Bandabschnitt definiert und das Bildempfangsband 14 wird von dem Druckort P zum Schneideort C geführt.

Das Druckgerät enthält einen Schneidemechanismus, der allgemein durch das Bezugszeichen 26 wiedergegeben wird. Dieser Schneidemechanismus umfaßt ein Schneidenträgerelement 28, der eine Klinge 30 trägt. Die Klinge 30 schneidet das Bildempfangsband 14 und tritt dann in den Schlitz 24 hinein, mit dem vorderen Teil 31a ihrer Kante 31 zuerst, anstelle gegen einen Amboß zu wirken. Der Betrieb des Schneidemechanismus ist im einzelnen in EP-A-0627317 beschrieben.

Figur 2 zeigt einen schematischen Teilschnitt entlang der Linie II-II in Figur 1. In Figur 2 gibt das Bezugszeichen 3 den Boden des Kassettenaufnahmeraums 2 wieder. Das Bezugszeichen 10 gibt wieder eine Kassette eines ersten Typs wieder, die zum Beispiel ein Bildempfangsband 14 einer ersten Breite von 12 mm enthält. Bezugszeichen 32 gibt einen Schalter und Bezugszeichen 34 ein Betätigungsteil des Schalters wieder. Der Schalter 32 kann ein normaler Zwei- (oder Mehr-) Positionsschiebeschalter sein, der zweckmäßig unter dem Boden 3 des Kassettenaufnahmeraums befestigt ist, so daß das Betätigungsteil 34 durch einen Schlitz 40 bis oberhalb des Bodens 3 des Kassettenaufnahmebereichs vorragt. Das Betätigungsteil 34 des Schalters 32 kann zwischen einer ersten Position (die in Figur 3 gezeigt ist) und einer zweiten Position, die in Figur 2 gezeigt ist, verschoben werden. Die Kassette 10 des ersten Typs, die 12 mm breites Band enthält, hat einen Rezeß 36 an ihrer Unterseite, die zur Aufnahme des Betätigungsteils 34 des Schalters angeordnet ist, wenn er in der ersten Position ist (das ist die in Figur 3 gezeigte Position). Der Schalter 32 ist über eine Leitung 38 an einen (nicht gezeigten) Mikroprozessor angeschlossen, die ein Signal auf den Mikroprozessor überträgt, das die Position des Betätigungsteils 34 des Schalters identifiziert. Der Mikroprozessor benutzt diese Information dann, um die Breite des ausgewählten Bandes festzustellen.

Das Betätigungsteil 34 des Schalters 32 ist zwischen der in Figur 2 gezeigten zweiten Position und der ersten Position, die in Figur 3 gezeigt ist, bewegbar. In der ersten Position ist beabsichtigt, zu identifizieren, daß die erste Bandbreite von 12 mm benutzt wird. In der zweiten Position ist beabsichtigt, zu identifizieren, daß eine zweite Bandbreite von z.B. 6 mm verwendet wird. Somit entspricht eine Kassette des ersten Typs (wie in Figur 2 und 3 gezeigt) der ersten Position des Schlaters 32, und eine Kassette eines zweiten Typs der zweiten Position des Schalters 32.

Um zu vermeiden, daß der Benutzer den Schalter 32 manuell in seine richtige Position zur Identifizierung der Breite des Bandes verbringen muß, ist der Rezeß 36 an der Unterseite der Kassette 10 des ersten Typs an seinem rechten Rand in Form einer Rampe 42 ausgeformt, so daß er mit dem Schalter 32 wechselwirkt und den Betätigungsteil 34 des Schalters 32 in die erste Position verbringt, wenn der Schalter in der zweiten Position ist. Dieses passiert, während die Kassette 10 in den Kassettenaufnahmeraum eingesetzt wird. Die linke Seite des Rezesses 36 der Kassette des ersten Typs ist derart geformt, daß sie nicht mit dem Betätigungsteil 34 des Schalters 32 interagiert, wenn letzterer in der ersten Position ist. Die Kassette 10 des ersten Typs ist somit mit einem Rezeß 36 ausgestattet, der an einer Seite eine Rampe aufweist, die so geformt ist, daß sie den Schiebeschalter 32 in die erste Position verbringt, selbsttätig während des Einsetzens der Kassette 10 in den Kassettenaufnahmeraum 2. Das wird in Figur 2 und 3 illustriert; durch die mechanische Wechselwirkung zwischen Rampe 42 und Betätigungsteil 34 wird der Schalter 32 in die erste Position verbracht, während die Kassette eingesetzt wird.

Eine Kassette 10 des zweiten Typs (nicht gezeigt) würde somit einen Rezeß 36 mit einem rechteckigen Teil an der rechten Seite haben, so daß er über den Betätigungsteil 34 des Schiebeschalters 32 paßt, wenn letzterer in der zweiten Position ist, und eine Rampe zum Verschieben des Betätigungsteils 34 des Schiebeschalters 32 in die zweite Position, wenn der Schalter 32 in der ersten Position ist.

## Patentansprüche

1. Bandhalterungsgehäuse (10), das ein bedruckbares Band (14) enthält, zur Verwendung in einem Druckgerät, wobei das Druckgerät einen Bereich zur Aufnahme des Bandhalterungsgehäuses (10) und einen Schiebeschalter (32) in diesem Bereich aufweist und der Schiebeschalter (32) zumindest zwischen einer ersten und einer zweiten Position verschiebbar ist, **dadurch gekennzeichnet, daß** das Bandhalterungsgehäuse (10) mit einem Mittel (36) versehen ist, das den Schiebeschalter in seiner Position verändert, wenn die Position nicht dem Typ des Bandhalterungsgehäuses entspricht.

2. Bandhalterungsgehäuse nach Anspruch 1, **dadurch gekennzeichnet, daß** das Mittel (36) zum Bewegen des Schalters (32) eine Rampe (42) umfaßt.

3. Kombination aus einem Druckgerät und einem Bandhalterungsgehäuse (10) gemäß Anspruch 1.

4. Kombination nach Anspruch 3 aus einem Druckgerät und einem von zwei Bandhalterungsgehäusen (10), die jeweils ein bedruckbares Band (14) enthalten, **dadurch gekennzeichnet, daß** eines der Bandhalterungsgehäuse (10) von einem ersten Typ ist und mit einem Mittel (36) versehen ist, das derart angeordnet ist, daß das Bandgehäuse ohne Beeinflussung des Schiebeschalters (32) in den Bereich einsetzbar ist, wenn der Schiebeschalter in der ersten Position ist und das den Schiebeschalter (32) in die erste Position verbringt, wenn sich der Schiebeschalter ursprünglich in der zweiten Position befindet und daß eines der Bandhalterungsgehäuse (10) von einem zweiten Typ ist und mit einem Mittel (36) versehen ist, das derart angeordnet ist, daß das Bandgehäuse ohne Beeinflussung des Schiebeschalters (32) in den Bereich einsetzbar ist, wenn der Schiebeschalter in der zweiten Position ist und das den Schiebeschalter (32) in die zweite Position verbringt, wenn sich der Schiebeschalter ursprünglich in der ersten Position befindet.

5. Kombination nach Anspruch 3 oder 4, **dadurch gekennzeichnet, daß** der Bereich einen Kassettenaufnahmeraum (2) mit einer Oberfläche (3) zur Aufnahme des Bandhalterungsgehäuses (10) aufweist.

6. Kombination nach Anspruch 5, **dadurch gekennzeichnet, daß** die Oberfläche mit einem Schlitz (40) versehen ist und der Schalter (32) einen Betätigungsteil (34) aufweist, der sich durch den Schlitz in den Kassettenaufnahmeraum (2)

7. Kombination nach einem der Ansprüche 3-6, **dadurch gekennzeichnet, daß** sich die Bänder des jeweiligen Bandhalterungsgehäusetyps zumindest in einem der folgenden Parameter unterscheiden:
Breite des Bandes
Druckenergie
Druckrichtung.

8. Kombination nach einem der Ansprüche 3-7, **dadurch gekennzeichnet, daß** das Mittel (36) zum Bewegen des Schiebeschalters (32) eine Rampe (42) umfaßt.

9. Kombination nach Anspruch 8, **dadurch gekennzeichnet, daß** die Rampe (42) im Bandhalterungsgehäuse eines ersten Typs so geformt ist, daß sie den Schiebeschalter (32) in seiner Position verändert, wenn sich dieser in seiner zweiten Position befindet.

10. Kombination nach Anspruch 8, **dadurch gekennzeichnet, daß** die Rampe (42) im Bandhalterungsgehäuse eines zweiten Typs so geformt ist, daß sie den Schalter (32) in seiner Position verändert, wenn sich dieser in seiner ersten Position befindet.

## Claims

1. A tape mounting housing (10), which contains a tape (14) that can be printed, for use in a printing apparatus, the printing apparatus comprising a region for receiving the tape mounting housing (10) and a sliding switch (32) in this region and the sliding switch (32) being displaceable at least between a first position and a second position,
**characterised in that** the tape mounting housing (10) is provided with a means (36) which changes the position of the sliding switch when the position does not correspond to the type of the tape mounting housing.

2. A tape mounting housing according to Claim 1,
**characterised in that** the means (36) for moving the switch (42) comprises a ramp (42).

3. A combination consisting of a printing apparatus and a tape mounting housing according to Claim 1.

4. A combination according to Claim 3, consisting of a printing apparatus and one of two tape mounting housings (10), which each contain a printable tape (14),
**characterised in that** one of the tape mounting housings (10) is of the first type and is provided with a means (36) which is disposed in such a manner that the tape housing can be inserted into the region without being influenced by the sliding switch (32) when the sliding switch is in the first position and which moves the sliding switch (32) into the first position when the sliding switch is originally in the second position
**and in that** one of the tape mounting housings (10) is of a second type and is provided with a means (36) which is disposed in such a manner that the tape housing can be inserted into the region without being influence by the sliding switch (32) when the sliding switch is in the second position and which moves the sliding switch (32) into the second position when the sliding switch is originally in the first position.

5. A combination according to Claim 3 or 4,
**characterised in that** the region comprises a cassette housing chamber (2) with a surface (3) for receiving the tape mounting housing (10).

6. A combination according to Claim 5,
**characterised in that** the surface is provided with a slit (40) and the switch (32) comprises an operating part (34) which extends through the slit into the cassette housing chamber (2).

7. A combination according to one of Claims 3-6,
**characterised in that** the tapes of the respective tape mounting housing type differ at least in one of the following parameters:
width of the tape
printing energy
printing direction.

8. A combination according to one of Claims 3-7,
**characterised in that** the means (36) for moving the sliding switch (32) comprises a ramp (42).

9. A combination according to Claim 8,
**characterised in that** the ramp (42) in the tape mounting housing of a first type is formed so that it changes the position of the sliding switch (32) when it is in its second position.

10. A combination according to Claim 8,
**characterised in that** the ramp (42) in the tape mounting housing of a second type is formed so that it changes the position of the switch (32) when it is situated in its first position.

## Revendications

1. Boîtier de support (10) de ruban contenant un ruban (14) pouvant être imprimé, qui est destiné à une utilisation dans une imprimante, l'imprimante comportant une zone pour la réception du boîtier de support (10) de ruban et un commutateur coulissant (32) dans cette zone, et le commutateur coulissant (32) pouvant être coulissé entre au moins une première et une deuxième position, **caractérisé en ce que** le boîtier de support (10) de ruban est muni d'un moyen (36) qui modifie le commutateur coulissant dans sa position lorsque la position ne correspond pas au type du boîtier de support de ruban.

2. Boîtier de support de ruban selon la revendication 1, **caractérisé en ce que** le moyen (36) destiné au déplacement du commutateur (32) comporte une rampe (42).

3. Combinaison constituée d'une imprimante et d'un boîtier de support (10) de ruban selon la revendication 1.

4. Combinaison selon la revendication 3, constituée d'une imprimante et d'un de deux boîtiers de support (10) de ruban contenant chacun un ruban (14) pouvant être imprimé, **caractérisée en ce que** l'un des boîtiers de support (10) de ruban est d'un premier type, et est muni d'un moyen (36) qui est disposé de telle sorte que le boîtier de ruban puisse être inséré dans la zone sans être influencé par le commutateur coulissant (32) lorsque le commutateur coulissant se trouve dans la première position, et qui déplace le commutateur coulissant (32) dans la première position lorsque le commutateur coulissant se trouve initialement dans la deuxième position, et **en ce que** l'un des boîtiers de support (10) de ruban est d'un deuxième type, et est muni d'un moyen (36) qui est disposé de telle sorte que le boîtier de ruban puisse être inséré dans la zone sans être influencé par le commutateur coulissant (32) lorsque le commutateur coulissant se trouve dans la deuxième position, et qui déplace le commutateur coulissant (32) dans la deuxième position lorsque le commutateur coulissant se trouve initialement dans la première position.

5. Combinaison selon la revendication 3 ou 4, **caractérisée en ce que** la zone comporte un espace de réception (2) de cassette, comportant une surface (3) destinée à la réception du boîtier de support (10) de ruban.

6. Combinaison selon la revendication 5, **caractérisée en ce que** la surface est pourvue d'une fente (40), et **en ce que** le commutateur (32) comporte un élément d'actionnement (34) qui s'étend à travers la fente dans l'espace de réception (2) de cassette.

7. Combinaison selon l'une quelconque des revendications 3 à 6, **caractérisée en ce que** les rubans de chaque type de boîtier de support de ruban se distinguent par l'un au moins des paramètres suivants :
Largeur du ruban
Energie d'impression
Sens d'impression.

8. Combinaison selon l'une quelconque des revendications 3 à 7, **caractérisée en ce que** le moyen (36) destiné au déplacement du commutateur coulissant (32) comporte une rampe (42).

9. Combinaison selon la revendication 8, **caractérisée en ce que** la rampe (42) dans le boîtier de support de ruban d'un premier type est formée de telle sorte qu'elle modifie le commutateur coulissant (32) dans sa position lorsque celui-ci se trouve dans sa deuxième position.

10. Combinaison selon la revendication 8, **caractérisée en ce que** la rampe (42) dans le boîtier de support de ruban d'un deuxième type est formée de telle sorte qu'elle modifie le commutateur (32) dans sa position lorsque celui-ci se trouve dans sa première position.
